# EUROPÄISCHE PATENTSCHRIFT

(11) **EP 0 036 408 B1**
(45) Veröffentlichungstag und Bekanntmachung des Hinweises auf die Patenterteilung: **05.09.1984**
(21) Anmeldenummer: 81890039.1
(22) Anmeldetag: 06.03.1981
(51) Int. Cl.: A43B 13/16, A43B 13/08

(54) **Sohle für Schuhe**
Shoe sole
Semelle pour chaussure

(30) Priorität: 07.03.1980 AT 1273/80
(43) Veröffentlichungstag der Anmeldung: 23.09.1981
(73) Patentinhaber: DISTROPAT AG, CH-6300 Zug (CH)
(72) Erfinder: Ehrlich, Johann, jun., A-3500 Krems/Donau (AT)
(74) Vertreter: Boeckmann, Peter, Dipl.Ing.

## Beschreibung

Die Erfindung betrifft eine Sohle für Schuhe, bestehend aus wenigstens zwei im wesentlichen starren Teilen, die zumindest teilweise aus Holz oder Holzwerkstoffen bestehen und die im Ballenbereich flexibel miteinander verbunden sind, wobei in dem sich über die ganze Sohlenbreite erstreckenden Spalt zwischen den gegenüberliegenden Stirnflächen benachbarter, im wesentlichen starrer Teile ein Zwischenstück aus flexiblem Material und an der Unterseite der im wesentlichen starren Teile eine Laufsohle aus flexiblem Material vorgesehen sind. Die Laufsohle muß hiebei nicht unbedingt entlang der gesamten Unterseite der im wesentlichen starren Teile durchgehend verlaufen.

Sohlen aus Holz sind bereits bekannt. Diese Sohlen besitzen zahlreiche Vorteile, da sie den Fuß in orthopädisch günstiger Weise abstützen und kälteisolierend, temperaturregelnd und feuchtigkeitssaugend sind, so daß Holzsohlen hygienisch und angenehm zu tragen sind. Bei zur Gänze aus Holz bestehenden Sohlen ist jedoch deren Steifigkeit nachteilig, da sie der Abrollbewegung des Fußes beim Gehen hinderlich ist.

Man hat daher bereits Sohlen vorgeschlagen, die aus zwei Holzteilen bestehen, die im Ballenbereich durch einen flexiblen Verbindungsteil miteinander verbunden sind. Dadurch wird die Sohle im Ballenbereich biegbar und elastisch und kann sich der Abrollbewegung des Fußes beim Gehen anpassen.

Insbesondere ist es auch bekannt, den flexiblen Verbindungsteil aus an die Holzteile direkt angeschäumtem Polyurethan zu bilden, wodurch eine sichere und feste Verbindung zwischen den Holzteilen und dem flexiblen Zwischenteil auf einfache Weise erzielt wird.

Bei Sohlen, welche aus zwei aus Holz bestehenden Teilen bestehen, die im Ballenbereich durch einen biegsamen Zwischenteil aus Gummi miteinander verbunden sind, ist es auch bereits bekannt, die Unterseite im Bereich des Sohlenvorderteiles mit einem dünnen Laufsohlenbelag aus Gummi zu versehen.

Schließlich sind Sohlen bekannt, die aus mehreren miteinander verbundenen Schichten bestehen, beispielsweise aus mehreren miteinander durch Kleben verbundenen Holzschichten.

Durch die vorliegende Erfindung soll die Aufgabe gelöst werden, eine Sohle einerseits so auszubilden, daß sie alle Vorteile einer Holzsohle besitzt, wobei sie weiters im Ballenbereich die gewünschte Biegsamkeit aufweist, wobei jedoch eine hervorragende elastische Abstützung des Fußes gewährleistet ist und störende Klappergeräusche, wie sie sonst bei Holzsohlen auftreten, selbst wenn sie an ihrer Unterseite mit einer dünnen Laufsohle versehen sind, mit Sicherheit vermieden werden. Die Erfindung löst diese Aufgabe dadurch, daß die in an sich bekannter Weise aus Schichten, die im wesentlichen parallel zur Lauffläche und/oder zur der Fußsohle zugewendeten Fläche verlaufen, aufgebauten im wesentlichen starren Teile eine Brandsohle bilden, bei welcher zumindest die der Fußsohle unmittelbar benachbarte Schicht aus Holz oder Holzwerkstoffen besteht, und an deren Unterseite eine Laufsohle befestigt ist, die aus einem geschäumten Kunststoff, vorzugsweise aus Polyurethan besteht, wobei die Dicke der Laufsohle - senkrecht zur Lauffläche gemessen - im Ballenbereich größer ist als die Dicke der im wesentlichen starren Teile. Dadurch, daß die der Fußsohle unmittelbar benachbarte Schicht aus Holz oder Holzwerkstoffen, wie beispielsweise Kork, besteht, wird sichergestellt, daß die Fußsohle auf dem Holz aufruht, wodurch die eingangs geschilderten Vorteile der Holzsohlen auch bei der erfindungsgemäßen Sohle auftreten. Die Biegsamkeit im Ballenbereich ist durch das Zwischenstück aus flexiblem Material gewährleistet. Die im wesentlichen starren Teile bilden jedoch bei der erfindungsgemäßen Sohle nur die Brandsohle, an deren Unterseite noch eine Laufsohle befestigt ist, die zumindest im Ballenbereich dicker ist als die Brandsohle und die aus einem geschäumten Kunststoff, also aus einem nachgiebigen, elastischen Material besteht, so daß trotz der orthopädisch günstigen Abstützung der einzelnen Fußpartien durch die im wesentlichen starren Teile eine weiche, nachgiebige Abstützung des Fußes in seiner Gesamtheit über die Laufsohle gegeben ist. Die Laufsohle kann sich hiebei auch lediglich über den Bereich des Sohlenvorderteiles erstrecken, in welchem Fall sie jedenfalls auch im Ballenbereich angeordnet ist.

Im einfachsten Fall können die im wesentlichen starren Teile aus Schichtholz bestehen. Die Schichten können hiebei zumindest teilweise aus Preßholz bestehen oder zumindest teilweise aus Kork bestehen. Hiebei kann auch Preßkork verwendet werden. Kork ist gleichfalls ein Holzwerkstoff, da er aus Baumrinde gebildet ist, weist also die Vorteile von Holz auf, wobei er jedoch zusätzlich noch eine gewisse Elastizität senkrecht zur Lauffläche gewährleistet. Bei Verwendung von Preßkork sind die Vorteile des Korkes gleichfalls gegeben, wobei jedoch ebenso wie bei Preßholz praktisch eine vollständige Ausnützung des vorhandenen Rohstoffes ermöglicht wird, also keine Abfälle entstehen.

Außerdem können die Schichten erfindungsgemäß zumindest teilweise aus Leder oder Lederfaserwerkstoffen bestehen, aber auch aus Kunststoff, beispielsweise aus Hart-Polyurethan oder Polyvinylchlorid. Bei Verwendung von geschäumtem Kunststoff tritt der Vorteil auf, daß ebenso wie bei Holz eine sichere Verbindung zwischen den im wesentlichen starren Teilen und dem flexiblen Verbindungsteil sowie der vorzugsweise aus geschäumtem Polyurethan bestehenden Laufsohle durch Anformen oder durch Ankleben erzielt werden kann. Geschäumter Kunststoff weist nämlich eine Zellstruktur auf, deren Zellen an den Verbindungsflächen durch mechanische oder chemische Behandlung zumindest teilweise geöffnet werden können, so daß dann in diese Zellen beim Anformen das noch nicht ausgehärtete Material des Verbindungsteiles bzw. der Laufsohle oder beim Ankleben das noch nicht ausgehärtete Klebemittel eindringen kann und sich dort verfestigt, so daß eine sehr gute mechanische Verbindung zwischen den im wesentlichen starren Teilen und den flexiblen Verbindungsteilen sowie der Laufsohle hergestellt wird, welche auch großen Beanspruchungen standhält.

Die die einzelnen Schichten bildenden Werkstoffe können auch miteinander kombiniert werden. Bei Verwendung von Kunststoffen ist es vorteilhaft, im Kunststoff natürliche und/oder synthetische Füllstoffe vorzusehen, wodurch die Eigenschaften des Kunststoffes in Bezug auf das Tragegefühl des Benützers der Schuhe verbessert werden kann und die Sohle ein formschönes Aussehen erhält. Es können aber auch als Füllstoffe kleinste Bläschen vorgesehen sein, deren dünne Hülle aus elastischem Vinylidenchlorid-Copolymerisat besteht und deren hohler Kern ein Gas, vorzugsweise Luftenthält. Durch Verwendung derartiger Füllstoffe erhält der Kunststoff eine Zellstruktur, so daß die oben erwähnten Vorteile bei der Verbindung der im wesentlichen starren Teile mit dem flexiblen Verbindungsteil und der Laufsohle gleichfalls auftreten.

Der Spalt kann mit einem flexiblen Füllstück ausgefüllt sein, das zweckmäßig aus geschäumten Kunststoff, vorzugsweise aus Polyurethan, besteht.

Wie bereits erwähnt, können die Laufsohle und/oder das Zwischenstück an die im wesentlichen starren Teile angeschäumt oder angeklebt sein.

Die Zeichnung zeigt ein Ausführungsbeispiel der erfindungsgemäßen Schuhsohle.

Die Schuhsohle weist eine Brandsohle auf, die aus zwei im wesentlichen starren Teilen 1, 2 gebildet ist, an deren Unterseite 5 eine Laufsohle 3 befestigt ist. Der Spalt zwischen den im wesentlichen starren Teilen 1, 2 ist durch ein Zwischenstück 4 aus flexiblem Material ausgefüllt. Die der Fußsohle zugewendete Oberseite 6 der im wesentlichen starren Teile 1, 2 kann eine orthopädische Formgebung aufweisen. Die im wesentlichen starren Teile 1, 2 bestehen aus einzelnen Schichten 7, die etwa parallel zur Unterseite 5 bzw. Oberseite 6 verlaufen. Die Schichten können alle aus demselben Material bestehen, es ist jedoch auch möglich, die einzelnen Schichten 7 aus verschiedenen Materialien zu bilden. Die oberste Schicht besteht jedenfalls aus Holz oder Holzwerkstoffen, wie beispielsweise Kork, da Holz die eingangs erwähnten hervorragenden tragehygienischen Eigenschaften besitzt.

Die Laufsohle 3 ist zumindest im Ballenbereich wesentlich dicker als die von den im wesentlichen starren Teilen 1, 2 gebildete Brandsohle. Dadurch wird eine gute elastische Abstützung des Fußes in seiner Gesamtheit gewährleistet.

Bei der dargestellten Ausführungsform verlaufen die den Spalt, in dem sich das Zwischenstück 4 befindet, begrenzenden Stirnflächen gerade, der Spalt weist somit, in der Sohlenlängsrichtung gesehen, überall die gleiche Breite auf. Es kann jedoch auch die Anordnung so getroffen sein, daß die Breite des Spaltes - gemessen in der Sohlenlängsrichtung - in dem der Fußsohle benachbarten Randbereich, also im Bereich der Oberseite 6, und/oder in dem der Lauffläche benachbarten Randbereich, also im Bereich der Unterseite 5, größer ist als die kleinste Breite im dazwischenliegenden Mittelbereich. Eine solche Ausbildung weist den Vorteil auf, daß auch bei einer starken Abbiegung der Sohle im Ballenbereich der Verbindungsteil 4 nicht einreißt und sich auch nicht von den im wesentlichen starren Teilen 1, 2 ablöst, da in den Randbereichen, wo beim Abbiegen der Sohle die Dehnung bzw. Stauchung des Zwischenstückes am größten ist, für die Aufnahme der hiedurch auftretenden Spannungen mehr Material zur Verfügung steht und dadurch die spezifische Dehnung bzw. Stauchung geringer wird. Außerdem wird durch diese Ausbildung auch die Verbindungsfläche zwischen dem Zwischenstück 4 und den im wesentlichen starren Teilen 1, 2 größer.

Bei einer solchen Ausführungsform gehen zweckmäßig die beiden Randbereiche des Spaltes abgerundet in den Mittelbereich über, so daß scharfe Kanten vermieden werden, in welchen beim Abbiegen große Zug- und Druckspannungen auftreten, die zu einer Zerstörung des Zwischenstückes 4 führen könnten. Zweckmäßig gehen die Randbereiche des Spaltes tangential in die Oberseite 6 über, wodurch keine Stufen an der Übergangsstelle entstehen, die als störend empfunden werden.

Wie ersichtlich, ist der Spalt zu einer im wesentlichen senkrecht zur Lauffläche 5 verlaufenden Mittelachse 8 und vorzugsweise auch zu einer auf diese Mittelachse 8 senkrecht stehenden, im wesentlichen in Sohlenlängsrichtung verlaufenden Achse 9 symmetrisch ausgebildet. Diese symmetrische Ausbildung ist zweckmäßig auch dann vorgesehen, wenn die Breite des Spaltes im Bereich der Unterseite 5 und im Bereich der Oberseite 6 größer ist als im dazwischen liegenden Mittelbereich.

Das Zwischenstück 4 kann aus verschiedenen flexiblen Materialien bestehen. Es kann beispielsweise von einem flexiblen Füllstück gebildet sein, das nach dem Befestigen der Laufsohle 3 im Spalt angeordnet wird. Selbstverständlich kann aber das Zwischenstück 4 aus demselben geschäumten Kunststoffmaterial wie die Laufsohle 3 gebildet sein, also beispielsweise aus geschäumtem Polyurethan bestehen, und gegebenenfalls auch einstückig mit der Laufsohle 3 ausgebildet sein.

Die Befestigung der Laufsohle 3 und des Zwischenstückes 4 an den im wesentlichen starren Teilen 1, 2 kann sowohl durch Kleben als auch durch Anschäumen erfolgen, wobei auch die Varianten möglich sind, daß ein Teil, also beispielsweise die Laufsohle 3 oder das Zwischenstück 4, angeklebt, der andere Teil, also beispielsweise das Zwischenstück 4 oder die Laufsohle 3, angeschäumt wird.

Durch die Laufsohle 3 wird nicht nur eine elastische Abstützung der Fußsohle in seiner Gesamtheit erzielt, sondern die Laufsohle 3 bewirkt auch eine Verbindung der beiden im wesentlichen starren Teile 1, 2, so daß es nicht unbedingt erforderlich ist, daß auch das Zwischenstück 4 mit den den Spalt begrenzenden Stirnflächen der im wesentlichen starren Teile 1, 2 fest verbunden wird.

## Patentansprüche

1. Sohle für Schuhe, bestehend aus wenigstens zwei im wesentlichen starren Teilen (1, 2), die zumindest teilweise aus Holz oder Holzwerkstoffen bestehen und die im Ballenbereich flexibel miteinander verbunden sind, wobei in dem sich über die ganze Sohlenbreite erstreckenden Spalt zwischen den gegenüberliegenden Stirnflächen benachbarter, im wesentlichen starrer Teile ein Zwischenstück (4) aus flexiblem Material und an der Unterseite der im wesentlichen starren Teile eine Laufsohle (3) aus flexiblem Material vorgesehen sind, dadurch gekennzeichnet, daß die in an sich bekannter Weise aus Schichten, die im wesentlichen parallel zur Lauffläche (5) und/ oder zur der Fußsohle zugewendeten Fläche (6) verlaufen, aufgebauten im wesentlichen starren Teile (1, 2) eine Brandsohle bilden, bei welcher zumindest die der Fußsohle unmittelbar benachbarte Schicht aus Holz oder Holzwerkstoffen besteht, und an deren Unterseite eine Laufsohle (3) befestigt ist, die aus einem geschäumten Kunststoff, vorzugsweise aus Polyurethan, besteht, wobei die Dicke der Laufsohle (3) - senkrecht zur Lauffläche gemessen - im Ballenbereich größer ist als die Dicke der im wesentlichen starren Teile (1, 2).

2. Sohle nach Anspruch 1, dadurch gekennzeichnet, daß die im wesentlichen starren Teile (1, 2) aus Schichtholz bestehen.

3. Sohle nach Anspruch 1, dadurch gekennzeichnet, daß die Schichten (7) zumindest teilweise aus Preßholz bestehen.

4. Sohle nach Anspruch 1, dadurch gekennzeichnet, daß die Schichten (7) zumindest teilweise aus Kork bestehen.

5. Sohle nach Anspruch 4, dadurch gekennzeichnet, daß die Schichten (7) zumindest teilweise aus Preßkork bestehen.

6. Sohle nach Anspruch 1, dadurch gekennzeichnet, daß die Schichten (7) zumindest teilweise aus Leder bestehen.

7. Sohle nach Anspruch 6, dadurch gekennzeichnet, daß die Schichten (7) zumindest teilweise aus Lederfaserwerkstoffen bestehen.

8. Sohle nach Anspruch 1, dadurch gekennzeichnet, daß die Schichten (7) zumindest teilweise aus Kunststoff, beispielsweise aus Hart-Polyurethan oder Polyvinylchlorid, bestehen.

9. Sohle nach Anspruch 8, dadurch gekennzeichnet, daß die Schichten (7) zumindest teilweise aus geschäumtem Kunststoff bestehen.

10. Sohle nach Anspruch 8, dadurch gekennzeichnet, daß im Kunststoff natürliche und/oder synthetische Füllstoffe vorgesehen sind.

11. Sohle nach Anspruch 1, dadurch gekennzeichnet, daß der Spalt mit einem flexiblen Füllstück (4) ausgefüllt ist.

12. Sohle nach Anspruch 11, dadurch gekennzeichnet, daß das Füllstück (4) aus geschäumtem Kunststoff, vorzugsweise aus Polyurethan, besteht.

13. Sohle nach Anspruch 1, dadurch gekennzeichnet, daß die Breite des Spaltes - gemessen in der Sohlenlängsrichtung - in dem der Fußsohle benachbarten Randbereich und/oder in dem der Lauffläche benachbarten Randbereich größer ist als die kleinste Breite im dazwischenliegenden Mittelbereich.

14. Sohle nach Anspruch 13, dadurch gekennzeichnet, daß die beiden Randbereiche des Spaltes abgerundet in den Mittelbereich übergehen.

15. Sohle nach Anspruch 13 und 14, dadurch gekennzeichnet, daß die Randbereiche des Spaltes tangential in die Sohlenoberfläche (5, 6) übergehen.

16. Sohle nach Anspruch 13, 14 oder 15, dadurch gekennzeichnet, daß der Spalt zu einer im wesentlichen senkrecht zur Lauffläche verlaufenden Mittelachse (8) und vorzugsweise auch zu einer auf diese Mittelachse (8) senkrecht stehenden, im wesentlichen in Sohlenlängsrichtung verlaufenden Achse (9) symmetrisch ausgebildet ist.

17. Sohle nach einem der Ansprüche 1 bis 16, dadurch gekennzeichnet, daß die Laufsohle (3) und/oder das Zwischenstück (4) an die im wesentlichen starren Teile (1, 2) angeschäumt ist.

18. Sohle nach einem der Ansprüche 1 bis 17, dadurch gekennzeichnet, daß die Laufsohle (3) und/oder das Zwischenstück (4) an die im wesentlichen starren Teile (1, 2) angeklebt ist.

## Claims

1. Sole for shoes consisting of at least two substantially rigid parts (1, 2) consisting at least partially of wood or wood materials and being connected one with the other in a flexible manner at the ball area, noting that an intermediate part (4) of flexible material is provided within the gap located between mutually opposed front surfaces of adjacent substantially rigid parts and extending over the whole width of the sole and that a running sole (3) of flexible material is provided on the bottom side of the substantially rigid parts, characterized in that the substantially rigid parts (1, 2) being composed in a manner known per se of layers extending in substantially parallel relation to the running surface (5) and/or to the surface (6) facing the foot sole form an insole in which at least the layer located immediately adjacent the foot sole consists of wood or wood materials and which has fixed to its bottom side a running sole (3) consisting of foamed synthetic plastics material, preferably polyurethane, the thickness of the running sole (3) being - as measured in a direction perpendicularly extending to the running surface - greater within the ball area than is the thickness of the substantially rigid parts (1, 2).

2. Sole as claimed in claim 1, characterized in that the substantially rigid parts (1, 2) consists of laminated wood.

3. Sole as claimed in claim 1, characterized in that the layers (7) consist at least partially of compressed wood.

4. Sole as claimed in claim 1, characterized in that the layers (7) consist at least partially of cork.

5. Sole as claimed in claim 4, characterized in that the layers (7) consist at least partially of compressed cork.

6. Sole as claimed in claim 1, characterized in that the layers (7) consist at least partially of leather.

7. Sole as claimed in claim 6, characterized in that the layers (7) consist at least partially of materials comprising leather fibres.

8. Sole as claimed in claim 1, characterized in that the layers (7) consist at least partially of synthetic plastics material, for example of hard polyurethane or polyvinyl chloride.

9. Sole as claimed in claim 8, characterized in that the layers (7) consist at least partially of foamed synthetic plastics material.

10. Sole as claimed in claim 8, characterized in that natural and/or synthetic filler materials are provided within the synthetic plastics material.

11. Sole as claimed in claim 1, characterized in that the gap is filled with a flexible filling piece (4).

12. Sole as claimed in claim 11, characterized in that the filling piece (4) consists of foamed synthetic plastics material, preferably of polyurethane.

13. Sole as claimed in claim 1, characterized in that the width of the gap is - as measured in longitudinal direction of the sole - greater in the marginal area located adjacent the foot sole and/or in the marginal area located adjacent the running surface than the smallest width within the center area located therebetween.

14. Sole as claimed in claim 13, characterized in that both marginal areas of the gap are passing into the center area along a rounded surface.

15. Sole as claimed in claim 13 and 14, characterized in that the marginal areas of the gap tangentially pass over into the sole surface (5, 6).

16. Sole as claimed in claim 13, 14 or 15, characterized in that the gap is substantially symmetric relative to a center axis (8) substantially normally extending relative to the running surface and preferably also relative to an axis (9) normally extending to said center axis (8) and substantially extending in longitudinal direction of the sole.

17. Sole as claimed in any of claims 1 to 16, characterized in that the running sole (3) and/or the intermediate part (4) is applied to the substantially rigid parts (1, 2) by foaming operation.

18. Sole as claimed in any of claims 1 to 17, characterized in that the running sole (3) and/or the intermediate part (4) is glued onto the substantially rigid parts (1, 2).

## Revendications

1. Semelle pour chaussures consistant en au moins deux parties essentiellement rigides (1, 2), qui sont constituées au moins partiellement en bois ou matériau ligneux, et qui sont reliées entre elles dans la zone du ballon de gros orteil, de manière flexible, auquel cas, dans la fente entre les surfaces frontales opposées des pièces essentiellement rigides, qui s'étend sur toute la largeur de la semelle, est prévue une pièce intermédiaire (4) en matériau flexible et, sur la face inférieure des pièces essentiellement rigides, est prévue une semelle de marche (3) en matériau flexible, semelle caractérisée en ce que les parties essentiellement rigides (1, 2) qui sont constituées, de manière connue, par des couches s'étendant essentiellement parallèlement à la surface de marche (5) et/ou à la surface (6) tournée vers la plante du pied, forment une semelle intérieure, dans laquelle, au moins la couche, qui est en contact direct avec la plante du pied, consiste en bois ou matériau ligneux, et, sur la face inférieure de laquelle est fixée une semelle de marche (3) qui est constituée en une matière synthétique expansée en mousse, de préférence en polyuréthanne, l'épaisseur de cette semelle de marche (3), dans le sens perpendiculaire à la surface de marche étant prévue, dans le domaine du ballon de gros orteil, supérieure à l'épaisseur des pièces rigides (1, 2).

2. Semelle suivant la revendication 1, caractérisée en ce que les pièces essentiellement rigides (1, 2) sont constituées, au moins en partie, en contre-plaqué.

3. Semelle suivant la revendication 1, caractérisée en ce que des couches (7) sont constituées, au moins en partie, en bois compressé.

4. Semelle suivant la revendication 1, caractérisée en ce que les couches (7) sont constituées, au moins en partie, en liège.

5. Semelle suivant la revendication 4, caractérisée en ce que les couches (7) sont constituées, au moins en partie, en liège compressé.

6. Semelle suivant la revendication 1, caractérisée en ce que les couches (7) sont constituées, au moins en partie, en cuir.

7. Semelle suivant la revendication 6, caractérisée en ce que les couches (7) sont constituées, au moins en partie, en fibres de cuir agglomérées.

8. Semelle suivant la revendication 1, caractérisée en ce que les couches (7) sont constituées, au moins en partie, en matière synthétique, par exemple en polyuréthanne dur ou en chlorure de polyvinyle.

9. Semelle suivant la revendication 8, caractérisée en ce que les couches (7) sont constituées, au moins en partie, en matière synthétique expansée en mousse.

10. Semelle suivant la revendication 8, caractérisée en ce que des matières de charge naturelles et/ou synthétiques sont prévues dans la matière synthétique.

11. Semelle suivant la revendication 1, caractérisée en ce que la fente est remplie avec une pièce de remplissage flexible (4).

12. Semelle suivant la revendication 11, caractérisée en ce que la pièce de remplissage (4) est constituée en matière synthétique expansée en mousse, de préférence en polyuréthanne.

13. Semelle suivant la revendication 1, caractérisée en ce que la grandeur de la fente, mesurée en direction longitudinale dé la semelle, est prévue, dans la zone de bord visible de la plante du pied et/ou dans la zone de bord voisine de la semelle de marche, avec une largeur supérieure à la largeur minimale dans la zone médiane intermédiaire.

14. Semelle suivant la revendication 13, caractérisée en ce que les deux zones de bord de la fente sont arrondies en direction de la zone médiane intermédiaire.

15. Semelle suivant les revendications 13 et 14, caractérisée en ce que les zones de bord de la fente se raccordent tangentiellement à la surface supérieure de la semelle (5, 6).

16. Semelle suivant l'une des revendications 13, 14 ou 15, caractérisée en ce que la fente est constituée symétriquement par rapport à un axe médian (8) s'étendant essentiellement perpendiculairement à la surface de marche, et, de préférence, également par rapport à un axe (9) perpendiculaire à cet axe médian (8) et s'étendant en direction longitudinale de la semelle.

17. Semelle suivant l'une des revendications 1 à 16, caractérisée en ce que la semelle de marche (3) et/ou la pièce intermédiaire (4) sont fixées aux pièces essentiellement rigides (1, 2) par expansion en mousse.

18. Semelle suivant l'une des revendications 1 à 17, caractérisée en ce que la semelle de marche (3) et/ou la pièce intermédiaire (4) sont assemblées par collage avec les pièces essentiellement rigides (1, 2).
